# FASCICULE DE BREVET EUROPEEN

(11) **EP 0 011 559 B1**
(45) Date de publication et mention de la délivrance du brevet: **19.12.1984**
(21) Numéro de dépôt: 79400847.4
(22) Date de dépôt: 12.11.1979
(51) Int. Cl.: C22B 1/00, B03B 7/00, B01F 7/18

(54) **Procédé et dispositif d'attrition en voie humide**
Verfahren und Vorrichtung zum Zerkleinern von Mineralien auf nassem Wege
Process and apparatus for wet attrition

(30) Priorité: 15.11.1978 FR 7832217
(43) Date de publication de la demande: 28.05.1980
(73) Titulaire: SOCIETE METALLURGIQUE LE NICKEL - S.L.N., 75751 Paris Cedex 15 (FR)
(72) Inventeur: Cardini, Jean-Louis, F-75004 Paris (FR)
(74) Mandataire: Hammond, William

## Description

La présente invention concerne un procédé d'attrition qui est mis en oeuvre en milieu humide et qui est plus particulièrement adapté à l'attribution de minerais déjà broyés. Elle concerne également un dispositif pour la mise en oeuvre de ce procédé.

L'attrition par voie humide consiste à soumettre des grains minéraux qui sont dispersés dans de l'eau à des frottements et à des chocs dont l'énergie est trop faible pour produire un broyage, mais cependant suffisante pour libérer les fractions les plus tendres, celles-ci se retrouvant dans la phase aqueuse sous forme de particules très fines : l'attrition, non seulement permet de séparer les particules tendres, mais également engendre de nouvelles particules du fait des frottements et des chocs interparticulaires.

Certaines industries mettent en oeuvre, actuellement, une technique différente, qui est aussi appelée attrition, mais celle-ci ne vise nullement à la création de nouvelles particules. C'est notamment le cas dans l'industrie de la verrerie où l'on utilise une technique dite d'attrition pour le débourbage des sables : seule une séparation est ici recherchée.

De plus, ces techniques improprement dites d'attrition ne donnent pas de résultats satisfaisants quand on veut traiter des matériaux comme par exemple un minerai de nickel. En outre, elles sont grandes consommatrices d'énergie. Ainsi dans le cas de l'attrition de produits métallifères, par exemple d'un minerai garniéritique de nickel, l'application de ces techniques connues entraîne une dépense de 80 kilowatts par tonne de minerai traité pour obtenir un rendement de 30 % en poids de particules créées par l'attrition.

Les documents FR-A-2 381 108 et FR-A-2 320 781 décrivent un procédé de préconcentration de produits métallifères ou de minerais nickélifères consistant a soumettre le produit de départ à une attrition ménagée après broyage et mise en pulpe préalable, l'attrition ménagée étant obtenue par simple agitation de la pulpe, puis à procéder à au moins un classement.

Un but de la présente invention est de fournir un procédé d'attrition qui permet, non seulement la séparation de la fraction tendre du minerai, mais aussi la création de nouvelles particules très fines.

Un objet de l'invention est un procédé de ce type qui entraîne une consommation énergétique inférieure à celle des procédés d'attrition connus.

Ce but et cet objet, ainsi que d'autres qui apparaîtront par la suite, sont atteints par un procédé d'attrition humide de minerais préalablement broyés à une dimension comprise entre 30 et 0,4 mm, mis en pulpe et soumis à une simple agitation en milieu peu turbulent, caractérisé par lé fait que la valeur du nombre de Reynolds du milieu est comprise entre 1 000 et 5 000, l'agitation étant réalisée au moyen d'au moins un couple d'organes d'agitation constitué d'un organe d'agitation supérieur et d'un organe d'agitation inférieur dont les coefficients de portance sont sensiblement constants sur toute la longueur, les organes d'agitation étant tels que l'organe supérieur induit un flux de pulpe vers le bas tandis que l'organe inférieur provoque un flux de pulpe vers le haut, de manière que les deux flux se rencontrent dans la zone médiane située entre les deux organes du couple.

Le nombre de Reynolds est défini par la formule suivante : dans laquelle
U = vitesse de rotation du mobile, t/mn ;
d = diamètre du mobile, cm ;
p = densité de la pulpe, gm/cm³ ; et
µ = viscosité de la pulpe, centipoise.

Avantageusement, la siccité de la pulpe, c'est-à-dire le pourcentage de matière sèche de celle-ci, est au moins égale à 50 % et même supérieure à 70 %, et est de préférence comprise entre 65 % et 78%.

La présente invention a également pour objet un dispositif pour la mise en oeuvre de ce procédé, dispositif qui comprend une cuve de section circulaire ou polygonale à au moins six côtés, un agitateur axial muni d'au moins un couple d'organes d'agitation sensiblement horizontaux dont l'un est un agitateur supérieur et l'autre un agitateur inférieur, une conduite d'injection ainsi qu'une conduite de récupération, débouchant dans la cuve au plus près de l'agitateur axial, caractérisé par le fait que les organes d'agitation ont un coefficient de portance sensiblement constant sur toute leur longueur, les organes d'agitation supérieur et inférieur étant tels que, lorsque l'axe est mis en rotation, l'organe supérieur induit un flux de pulpe vers le bas tandis que l'organe inférieur provoque un flux de pulpe vers le haut, de manière que les deux flux se rencontrent dans la zone médiane située entre les deux organes du couple.

Ces organes d'agitation ont un coefficient de portance sensiblement constant sur toute leur longueur, c'est-à-dire que le débit volumique par élément de surface est constant quelle que soit la position de cet élément à l'intérieur de l'aire définie par le mobile en rotation.

Le rapport entre la section de la cuve et la surface du cercle engendré par la rotation des organes d'agitation est compris entre 1,7 et 2,4 et, de préférence, entre 1,9 et 2,1.

La distance verticale entre deux organes d'agitation d'un même couple est comprise entre 0,3 et 0,7 fois, et de préférence entre 0,4 et 0,6 fois, le diamètre du cercle engendré par la rotation de ces organes.

De préférence, la distance verticale entre l'organe d'agitation inférieur d'un couple et le fond de la cuve est sensiblement égale au quart du diamètre du cercle engendré par la rotation de ces organes d'agitation.

Quant à la distance entre l'organe supérieur d'un couple et le sommet de la cuve, elle est, avantageusement, sensiblement égale à la moitié du diamètre du cercle engendré par la rotation de ces organes d'agitation.

Selon un mode de réalisation préféré, chaque organe d'agitation est constitué par trois pales horizontales montées à 120° les unes des autres.

La description qui va suivre et qui ne présente aucun caractère limitatif permettra de bien comprendre comment la présente invention peut être mise en pratique. Elle doit être lue en regard des figures annexées, parmi lesquelles :
la figure 1 représente, en coupe longitudinale, un dispositif selon l'invention ;
la figure 2 représente ce même dispositif en coupe transversale selon la ligne AA de la figure 1 ;
la figure 3 montre, en coupe longitudinale, comment deux dispositifs selon l'invention peuvent être disposés.

Ainsi qu'on peut le voir sur la figure 1, le dispositif selon la présente invention comprend une cuve cylindrique 1 munie d'un agitateur axial 2 comportant un axe 5 sur lequel est monté un couple d'organes d'agitation 3 et 4 qui sont sensiblement horizontaux. La cuve présente un rapport entre sa hauteur et son diamètre compris entre 0,7 et 1,5, et de préférence entre 0,9 et 1,2.

Au lieu d'une cuve cylindrique, on peut utiliser une cuve polyédrique dont le nombre de faces doit être supérieur ou égal à six. De préférence, la cuve polyédrique possède de 10 à 12 côtés.

Des organes d'agitation convenant particulièrement sont ceux dont le coefficient de portance est constant sur toute leur longueur, et qui induisent des vitesses moyennes de traversée du flux de pulpe identiques quelle que soit la position de ce flux sur l'organe d'agitation. Une telle structure permet ainsi de minimiser les turbulences qui ne sont pas nécessaires pour réaliser l'attrition et qui entraînent une consommation superflue d'énergie.

Selon ce mode de réalisation, les organes d'agitation 3 et 4 sont chacun constitués de trois pales, 3a, 3b, 3c et 4a, 4b, 4c, respectivement, qui sont montées à 120°, comme représenté sur la figure 2. Ces organes d'agitation peuvent être disposés de telle sorte que l'axe de la pale 3a soit dans le même plan vertical que celui, par exemple, de la pale 4a.

Comme exemple de telles pales, on peut citer celles fabriquées et commercialisées par la firme S.E.M. (Société Européenne de Mélanges) sous la dénomination commerciale « SABRE ».

Lorsque l'axe 5 est en rotation, le rapport entre la surface libre de la cuve 1 et la surface décrite par les pales est compris entre 1,7 et 2,4, et préférentiellement entre 1,9 et 2,1. Selon un mode de réalisation avantageux, ce rapport est égal à 2.

Si la cuve est polyédrique, il faut prendre en considération le diamètre du cercle inscrit.

La distance verticale entre les deux organes d'agitation 3 et 4 est comprise entre 0,3 et 0,7 fois, de préférence entre 0,4 et 0,6 fois le diamètre du cercle qu'ils engendrent lors de leur rotation.

La distance verticale entre le fond 7 de la cuve 1 et l'organe d'agitation inférieur, indiqué par le repère 4 sur la figure 1, est égale à environ la moitié du diamètre du cercle engendré par les organes d'agitation en rotation. Ce fond 7 peut être plan ou à concavité dirigée vers le haut, ce qui améliore la circulation de la pulpe dans la cuve.

Quant à la distance verticale entre l'organe d'agitation supérieur 3 et le couvercle 9 de la cuve 1, elle est sensiblement égale à celle existant entre les deux organes d'agitation 3 et 4.

En fonctionnement, on introduit un minerai garniéritique de nickel par un conduit 6 qui débouche au centre du fond 7 de la cuve 1. La siccité de cette pulpe, c'est-à-dire le pourcentage de matière sèche de celle-ci, doit être au moins égale à 50 % et être même supérieure à 70 % dans la mesure du possible. Quant au minerai lui- même, il doit présenter une granulométrie optimale pour le type de minerai traité : ainsi, une distribution granulométrique telle que 80% des particules passent à travers un tamis dont les mailles ont une taille comprise entre 250 microns and 3 millimètres est jugée satisfaisante dans ce cas.

La pulpe est propulsée, d'une part, vers le haut par l'organe inférieur 4, et, d'autre part, vers le bas par l'organe supérieur 3: de ce fait, les particules minérales se rencontrent et se heurtent les unes contre les autres dans une zone située environ à mi-distance entre les deux organes d'agitation 3 et 4.

On recueille la pulpe traitée par un conduit 8 qui s'ouvre au centre du couvercle 9 de la cuve 1. On peut alors, soit l'introduire dans une autre cuve pour subir un nouveau cycle d'attrition, soit la diriger vers d'autres installations.

Selon le mode de réalisation représenté sur la figure 1, la pulpe s'écoule par débordement le long d'un cône 10 qui coiffe la cuve 1 et est recueillie dans une gouttière 11 située autour de la partie supérieure de cette cuve.

On peut également pomper la pulpe traitée à l'aide d'un conduit débouchant dans la cuve aussi près que possible de l'axe de rotation 5.

Le conduit 8 peut être utilisé pour introduire la pulpe dans la cuve 1, la pulpe traitée s'écoulant alors par la conduite 6 sous l'effet des forces de gravité.

Ainsi, dans le cas d'un minerai garniéritique de nickel, et en utilisant une cuve de 5 m³, on a obtenu un rendement d'attrition de l'ordre de 30 % avec une consommation de puissance de 15 kilowatts par tonne de minerai traité, alors que les dispositifs d'attrition connus entraînent une consommation de l'ordre de 80 kilowatts par tonne de minerai traité.

Comme il a été dit précédemment, dans le cas où la pulpe doit subir un autre cycle d'attrition, celui-ci peut avoir lieu dans une cuve indépendante. Mais ce cycle supplémentaire peut également être réalisé dans une seconde cuve superposée à la première, comme représenté sur la figure 3, la pulpe circulant de façon ascendante. On a désigné par C la première cuve d'attrition et par C' cette cuve supérieure. L'ensemble présente un rapport entre la hauteur totale et le diamètre compris entre 1,2 et 3, et de préférence entre 1,8 et 2,4.

Entre les deux cuves d'attrition C et C' est disposée une cloison 12 au centre de laquelle s'ouvre vers le bas un conduit cylindrique 13 éventuellement muni de chicanes qui entoure sans contact l'axe rotatif 5. Ce conduit 13, qui est situé dans l'espace de la cuve C, permet de faire passer la pulpe de cette cuve C à la cuve C'. La longueur de ce conduit cylindrique 13 est telle qu'il pénètre dans le vortex créé par l'agitation dans la cuve C.

La cuve C' comprend également un couple d'organes d'agitation 15 et 16 identiques à celui de la cellule C. Sur la figure 3, les éléments analogues à ceux de la figure 1 portent la même référence.

Les distances verticales entre l'organe d'agitation supérieur 3 et la cloison 12 d'une part, et entre la cloison 12 et l'organe d'agitation inférieur 15 d'autre part, sont identiques à celles décrites dans le cas de la cuve unique représentée sur la figure 1.

A la suite d'une étude expérimentale, le résultat empirique suivant a pu être dégagé : lorsqu'un minerai est finement broyé, c'est-à-dire que les grains ont un diamètre inférieur à un millimètre, et lorsque la quantité et la nature des fines produites au cours de l'attrition entraînent une élévation importante de la viscosité des pulpes, celles-ci présentant un comportement rhéologique de caractère pseudo-plastique, il est opportun d'induire une circulation particulière, telle que décrite plus haut, pour de telles pulpes si l'on veut qu'une partie importante du produit à attri- tionner circule au travers des organes d'agitation et ne soit pas alors éliminée par débordement : ce qui aurait pour conséquence de diminuer notablement le rendement d'attrition.

C'est pourquoi dans le cas du minerai de nickel cité plus haut comme exemple, il est nécessaire que les conduits d'introduction et de récupération soient situés au plus près de l'agitateur axial.

Les spécialistes en la matière comprendront que le procédé et le dispositif selon l'invention permettent de réaliser notamment la préconcentration des minerais nickélifères oxydés d'origine latéritique, comme décrit dans le brevet français n° 2320781, ou la préconcentration de produits métallifères, comme décrit dans le brevet français n° 2381 108.

## Revendications

1. Procédé d'attrition humide de minerais préalablement broyés à une dimension comprise entre 30 et 0,4 mm, mis en pulpe et soumis à une simple agitation en milieu peu turbulent, caractérisé par le fait que la valeur du nombre de Reynolds du milieu est comprise entre 1 000 et 5000, l'agitation étant réalisée au moyen d'au moins un couple d'organes d'agitation constitué d'un organe d'agitation supérieur (3) et d'un organe d'agitation inférieur (4) dont les coefficients de portance sont sensiblement constants sur toute la longueur, les organes d'agitation étant tels que l'organe supérieur induit un flux de pulpe vers le bas tandis que l'organe inférieur provoque un flux de pulpe vers le haut, de manière que les deux flux se rencontrent dans la zone médiane située entre les deux organes du couple.

2. Procédé selon la revendication 1, caractérisé par le fait que la valeur du nombre de Reynolds est comprise prise entre 2 000 et 4 000.

3. Procédé selon l'une des revendications 1 et 2, caractérisé par le fait que, de manière connue en soi, la siccité de la pulpe est au moins égale à 50%.

4. Procédé selon la revendication 3, caractérisé par le fait que la siccité de la pulpe est supérieure à 70 % et de préférence comprise entre 70 et 78 %.

5. Dispositif pour la mise en oeuvre du procédé selon l'une des revendications 1 à 4 précédentes, comprenant une cuve (1) de section circulaire ou polygonale à au moins six côtés, un agitateur axial (2) muni d'au moins un couple d'organes d'agitation (3, 4) sensiblement horizontaux dont l'un est un agitateur supérieur (3) et l'autre un agitateur inférieur (4), une conduite d'injection (6) ainsi qu'une conduite de récupération (8), débouchant dans la cuve (1) au plus près de l'agitateur axial (2), caractérisé par le fait que les organes d'agitation (3, 4) ont un coefficient de portance sensiblement constant sur toute leur longueur, les organes d'agitation (3, 4) supérieur (3) et inférieur (4) étant tels que, lorsque l'axe 5 est mis en rotation, l'organe supérieur induit un flux de pulpe vers le bas tandis que l'organe inférieur provoque un flux de pulpe vers le haut, de manière que les deux flux se rencontrent dans la zone médiane situéè entre les deux organes du couple.

6. Dispositif selon la revendication 5, caractérisé par le fait que la vitesse moyenne de traversée d'un organe d'agitation (3, 4) par un flux hydraulique est constante quelle que soit la position de ce flux dans le plan horizontal défini par la rotation dudit organe d'agitation (3, 4).

7. Dispositif selon l'une des revendications 5 à 6, tel que le rapport entre la section de la cuve (1) et la surface du cercle engendré par la rotation des organes d'agitation (3, 4) est au moins égal à 1,7 et que la distance verticale entre les deux organes d'agitation (3, 4) d'un même couple, qui est sensiblement égale à la distance verticale séparant le couvercle (9) de la cuve (1) de l'organe d'agitation supérieur (3) du couple en position supérieure dans la cuve (1), est comprise entre 0,3 et 0,7 fois, et de préférence entre 0,4 et 0,6 fois le diamètre du cercle engendré par la rotation des organes d'agitation (3, 4), caractérisé par le fait que le rapport entre la section de la cuve (1) et la surface du cercle engendré par la rotation des organes d'agitation (3, 4) est comprise entre 1,9 et 2,4, et de préférence entre 1,9 et 2,1.

8. Dispositif selon l'une des revendications 5 à 7, caractérisé par le fait que la distance verticale entre le fond (7) de la cuve (1) et l'organe d'agitation inférieur (4) du couple disposé en position inférieure dans la cuve (1) est sensiblement égale à la moitié du diamètre. du cercle engendré par la rotation des organes d'agitation (3, 4).

9. Dispositif selon l'une des revendications 5 à 8, caractérisé par le fait que, de manière connue en soi, les organes d'agitation (3, 4) comprennent trois pales horizontales (4a, 4b, 4c) montées à 120° sur ledit agitateur axial (2).

10. Dispositif selon l'une des revendications 5 à 9, caractérisé par le fait qu'il comprend deux cuves d'attrition (C, C') disposées l'une sur l'autre, entre lesquelles est situé une cloison (12) au centre de laquelle s'ouvre vers le bas un conduit cylindrique (13) entourant sans contact un axe de rotation (5) d'un agitateur commun (2) et sur lequel sont montés les deux organes d'agitation (3, 4) d'un couple inférieur disposé dans la cuve inférieure (C), au-dessous de la cloison (12), et les deux organes d'agitation (15, 16) d'un couple supérieur disposé dans la cuve supérieure (C') au-dessus de la cloison (12). 11. Dispositif selon la revendication 10, caractérisé par le fait que le conduit cylindrique (13) a une longueur telle qu'il pénètre dans le vortex créé par l'agitation dans la cuve inférieure (C).

## Claims

1. Wet attrition process for ores previously crushed to a size comprised between 30 and 0.4 mm, pulped and subjected to simple stirring in a slightly turbulent medium, characterised by the fact the value of the reynolds number of the medium is comprised between 1000 and 5000, the stirring being effected by means of at least one pair of stirring members consisting of a top stirring member (3) and a bottom stirring member (4) whose lift coefficients are substantially constant over their whole length, the stirring members being such that the top member induces a downward flow of pulp while the bottom member causes an upward flow of pulp, so that the two flows meet in the median area situated between the two members of the pair.

2. Process according to claim 1, characterised by the fact that the value of the Reynolds number is comprised between 2 000 and 4 000.

3. Process according to one of claims 1 and 2 characterised by the fact that, in a way known in itself, the dryness of the pulp is at least 50 %.

4. Process according to claim 3, characterised by the fact that the dryness of the pulp exceeds 70 % and is preferably comprised between 70 and 78%.

5. Device for implementing the process according to one of the foregoing claims 1 to 4, comprising a tank (1) whose section is circular or polygonal with at least six sides, an axial agitator (2) fitted with at least one pair of substantially horizontal stirring members (3, 4) one of which is a top agitator (3) and the other a bottom agitator (4), an injection pipe (6) giving into the tank (1) at the point closest to the axial agitator (2), as well as a recovery pipe (8), characterised by the fact that the stirring members (3, 4) have a substantially constant lift coefficient over their whole length, the top (3) and bottom (4) stirring members being such that, when the shaft (5) is rotated, the top member induces a downward flow of pulp while the bottom member causes an upward flow of pulp, so that the two flows meet in the median area situated between the two members of the pair.

6. Device according to claim 5, characterised by the fact that the mean speed of passage across a stirring member (3, 4) by an hydraulic flow is constant irrespective of the position of this flow in the horizontal plane defined by the rotation of the said stirring member (3, 4).

7. Device according to one of claims 5 to 6 such that the ratio of the section of the tank (1) to the area of the circle generated by the rotation of the stirring members (3, 4) is at least 1.7 and that the vertical distance between the two stirring members (3, 4) of one and the same pair, which is substantially equal to the vertical distance separating the lid (9) of the tank (1) from the top stirring member (3) of the pair in the top position in the tank (1), is comprised between 0.3 and 0.7 times, and preferably between 0.4 and 0.6 times the diameter of the circle generated by the rotation of the stirring members (3, 4), characterised by the fact that the ratio of the section of the tank (1) to the area of the circle generated by the rotation of the stirring members (3, 4) is comprised between 1.9 and 2.4, and preferably between 1.9 and 2.1.

8. Device according to one of claims 5 to 7, characterised by the fact that the vertical distance between the bottom (7) of the tank (1) and the bottom stirring member (4) of the pair situated in the bottom position in the tank (1) is substantially equal to half of the diameter of the circle generated by the rotation of the stirring members (3, 4).

9. Device according to one of claims 5 to 8, characterised by the fact that, in a way known in itself, the stirring members (3, 4) comprise three horizontal blades (4a, 4b, 4c) mounted at 120° on the said axial agitator (2).

10. Device according to one of claims 5 to 9, characterised by the fact that it comprises two attrition tanks (C, C') positioned one on top of the other, between which there is a partition (12) in the centre of which a cylindrical pipe (13) leads downwards, surrounding without touching a rotating shaft (5) of a common agitator (2) and on which are mounted the two stirring members (3, 4) of a bottom pair positioned in the bottom tank (C), below the partition (12), and the two stirring members (15, 16) of a top pair positioned in the top tank (C') above the partition (12).

11. Device according to claim 10, characterised by the fact that the cylindrical pipe (13) is of such a length that it penetrates into the vortex created by the stirring in the bottom tank (C).

## Patentansprüche

1. Verfahren zum Zerkleinern von Mineralien auf nassem Wege, die zuvor auf eine Größe von 0,4 mm bis 30 mm zermahlen, eingetrübt und in einem wenig turbulenten Medium einfach gerührt werden, dadurch gekennzeichnet, daß der Wert der Reynoldszahl des Mediums zwischen 1 000 und 5000 liegt, das Rühren mittels mindestens einem Paar von Rührelementen durchgeführt wird, das ein oberes (3) und ein unteres (4) Rührelement aufweist, wobei die Auftriebszahl der Rührelemente über ihre gesamten Längen im wesentlichen konstant ist, und wobei die Rühreiemente so ausgebildet sind, daß das Obere, einen nach unten gerichteten Trübenfluß hervorruft, während das Untere einen nach oben gerichteten Trübenfluß erzeugt, derart, daß die beiden Flüsse sich in der zwischen den beiden Elementen des Paares gelegenen Mittelebene treffen.

2. Verfahren nach Anspruch 1, dadurch gekennzeichnet, daß der Wert der Reynoldszahl zwischen 2000 und 4000 liegt.

3. Verfahren nach einem der Ansprüche 1 und 2, dadurch gekennzeichnet, daß, wie an sich bekannt, der Trockengehalt der Trübe mindestens 50 % beträgt.

4. Verfahren nach Anspruch 3, dadurch gekennzeichnet, daß der Trockengehalt der Trübe größer als 70 % ist und vorzugsweise zwischen 70 und 78 % liegt.

5. Vorrichtung zur Durchführung des Verfahrens nach einem der vorstehenden Ansprüche 1 bis 4, mit einem Behälter (1) mit rundem oder polygonalem, mindestens sechs Ecken aufweisenden Querschnitt, einem axial angeordneten Rührer (2) mit mindestens einem im wesentlichen waagerecht angeordneten Paar von Rührelementen (3, 4), wobei eines ein oberes (3) und das andere (4) ein unteres Rührelement darstellt, einer so dicht wie möglich an dem axialen Rührer (2) in den Behälter (1) mündenden Zufuhrrohrleitung (6) und einer Rückgewinnungsrohrleitung (8), dadurch gekennzeichnet, daß die Rührelemente (3, 4) über ihre gesamten Längen im wesentlichen konstante Auftriebszahlen haben, die oberen und unteren Rührelemente (3, 4) so ausgebildet sind, daß während die Achse (5) in Rotation versetzt ist, das obere Rührelemente einen nach unten gerichteten Trübefluß hervorruft, während das untere Rührelement einen nach oben gerichteten Trübefluß erzeugt, derart, daß die beiden Flüsse sich in der zwischen den beiden Elementen des Paares gelegenen Mittelebene treffen.

6. Vorrichtung nach Anspruch 5, dadurch gekennzeichnet, daß die mittlere Geschwindigkeit des Durchsatzes eines hydraulischen Flusses durch eines der Rührorgane (3, 4) unabhängig von der Lage des Flusses in der durch die Rotation des Rühreiements (3, 4) definierten waagerechten Ebene, konstant ist.

7. Vorrichtung nach einem der Ansprüche 5 und 6, wobei das Verhältnis zwischen der Querschnittsfläche des Behälters (1) und der Fläche des durch die Rotation der Rührelemente (3, 4) erzeugten Kreises mindestens gleich 1,7 ist, und wobei der vertikale Abstand zwischen den beiden Rührelementen (3, 4) desselben Paares, der im wesentlichen gleich dem vertikalen Abstand zwischen dem Deckel (9) des Behälters (1) und dem oberen Rührelement (3) des Paares in der oberen Lage im Behälter (1) ist, gleich dem 0,3 bis 0,7 fachen, vorzugsweise gleich dem 0,4 bis 0,6 fachen des Durchmessers des durch die Rotation der Rührelemente erzeugten Kreises ist, dadurch gekennzeichnet, daß das Verhältnis zwischen der Querschnittsfläche des Behälters (1) und der des durch die Rotation der Rührelemente (3, 4) erzeugten Kreises zwischen 1,9 und 2,4, vorzugsweise zwischen 1,9 und 2,1 liegt.

8. Vorrichtung nach einem der Ansprüche 5 bis 7, dadurch gekennzeichnet, daß der vertikale Abstand zwischen dem Boden (7) des Behälters (1) und dem unteren, in unterer Lage im Behälter (1) angeordneten Rührelement (4) des Paares im wesentlichen gleich der Hälfte des Durchmessers des durch die Rotation der Rührelemente (3, 4) erzeugten Kreises ist.

9. Vorrichtung nach einem der Ansprüche 5 bis 8, dadurch gekennzeichnet, da, wie an sich bekannt, die Rührelemente (3, 4) drei waagerechte, mit 120° Winkel versetzt am axialen Rührer (2) angebrachte Blätter (4a, 4b, 4c) aufweisen.

10. Vorrichtung nach einem der Ansprüche 5 bis 9, gekennzeichnet durch zwei Zerkleinerungsbehälter (C, C'), die übereinander angeordnet sind, und zwischen denen eine Trennwand (12) angeordnet ist, in deren Mitte sich eine zylindrische Rohrleitung nach unten erstreckt, die ohne sie zu berühren eine Rotationsachse (5) eines gemeinsamen Rührers (2) umfaßt, wobei an dem Rührer zwei Rührelemente (3, 4) eines in dem unteren Behälter (C) unterhalb der Trennwand angeordneten Paares und zwei Rührelemente (15, 16) eines oberen, in dem oberen Behälter (C') über der Trennwand (12) angeordneten Paares angebracht sind.

11. Vorrichtung nach Anspruch 10, dadurch gekennzeichnet, daß die zylindrische Rohrleitung (13) so lang ausgeführt ist, daß sie bis in den, durch das Rühren im unteren Behälter (C) erzeugten Wirbel hineinreicht.
